# EUROPÄISCHE PATENTSCHRIFT

(11) **EP 0 390 788 B1**
(45) Veröffentlichungstag und Bekanntmachung des Hinweises auf die Patenterteilung: **22.09.1993**
(21) Anmeldenummer: 88909097.3
(22) Anmeldetag: 11.10.1988
(51) Int. Cl.: A41H 43/04, A41H 43/02

(54) **VERFAHREN UND VORRICHTUNG ZUM HERSTELLEN MEHRLAGIGER EINZELTEILE VON KLEIDUNGSSTÜCKEN**
PROCESS AND DEVICE FOR MANUFACTURING MULTILAYER GARMENT PARTS
PROCEDE ET DISPOSITIF DE FABRICATION DE PIECES A COUCHES MULTIPLES POUR VETEMENTS

(30) Priorität: 13.10.1987 DE 3734659
(43) Veröffentlichungstag der Anmeldung: 10.10.1990
(73) Patentinhaber: MOLL, Philipp, D-52078 Aachen (DE)
(72) Erfinder: MOLL, Philipp, D-52078 Aachen (DE)
(74) Vertreter: Klein, Friedrich
(86) Internationale Anmeldenummer: EP8800908
(87) Internationale Veröffentlichungsnummer: WO8903186

(56) Entgegenhaltungen:
- DE-A- 1 958 830
- DE-A- 3 218 189
- DE-A- 3 519 841
- FR-A- 2 570 577
- LU-A- 49 391
- US-A- 3 333 280

## Beschreibung

Die Erfindung betrifft ein Verfahren zum Herstellen mehrlagiger Einzelteile von Kleidungsstücken, insbesondere Manschetten und Kragen, bei dem auf einem Oberstoff-Zuschnitt wenigstens eine beschichtete und in einer Verklebungspresse mit dem Oberstoff-Zuschnitt zu verklebende Einlage angeordnet ist und der anschließend durch Nähen weiterverarbeitet wird. Weiterhin betrifft die Erfindung eine Vorrichtung zur Herstellung derartiger Einzelteile unter Anwendung des Verfahrens.

Die Erfindung strebt eine weitere Mechanisierung und Automatisierung der Herstellung von Einzelteilen von Kleidungsstücken bei der Fertigung derselben an. Insbesondere geht es um die Herstellung mehrlagiger Einzelteile, speziell Manschetten und Kragen. Bei diesen Einzelteilen wird bisher in der Regel in der Meise verfahren, daß zunächst auf den am fertigen Kleidungsstück außenliegenden Oberstoff-Zuschnitt eine mit Klebstoff beschichtete Versteifungs-Einlage aufgeklebt wird, bei Kragen ggf. mehrere. Daran anschließend wird der am fertigen Kleidungsstück innenliegende Oberstoff-Zuschnitt derart auf die verklebte Einheit (Verklebungseinheit) aufgelegt, daß die Außenseiten der beiden Oberstoff-Zucchnitte aufeinanderliegen. Die so hergestellte Verarbeitungseinheit wird dann dreiseitig genäht, gewendet und gepreßt (gebügelt).

Durch die DE-PS 1 610 639 ist ein Verfahren zum Herstellen von Kragen, Manschetten o. dgl. bekannt, nach dem zur Vermeidung des geganseitigen Verschiebens zweier Stofflagen diese vor der Weiterverarbeitung durch einen wasserlöslichen Klebstoff miteinander verbunden werden. Nach der Weiterbearbeitung wird die Verbindung durch Waschen aufgehoben. Dieses Verfahren eignet sich nicht für die Herstellung von Kragen oder Manschetten, bei denen die Sichtseitenstofflage permanent mit einer Versteigungseinlage verbunden wird.

In der DE-OS 19 58 830 ist ein Verfahren zur Herstellung eines Anzug- oder Kleiderkragenunterteils beschrieben, bei dem vorgesehen ist, eine als Unter- oder Zwischenfutter dienende Einlage auf einer ihrer Oberflächen mit einer gleichmäßigen, unter Wärmeeinwirkung schmelzenden Klebeschicht zu versehen und mit dieser Oberfläche auf einen Unterkragenzuschnitt aufzulegen, worauf die beiden Teile mittels eines mit Heizspitzen besetzten Preßstempels an einzelnen Punkten so miteinander verklebt werden, daß einer der Ränder eines Oberkragenzuschnittes zwecks Fixierung auf dem Unterkragenzuschnitt durch eine Naht zwischen Unterkragenzuschnitt und Einlage eingeschoben und danach der Unterkragenzuschnitt abschließend gebügelt und dabei eine ganzflächige Klebeverbindung zwischen der Einlage und dem Unterkragenzuschnitt vorgenommen wird.

Das Einschieben eines der Ränder des Oberkragenzuschnittes zwischen die nicht verbundenen Randbereiche des Unterkragenzuschnittes und der Einlage erfolgt von Hand. Es ist wegen der lappigen Beschaffenheit des Materials nicht ganz einfach und besonders problematisch und zeitraubend, wenn Stoffe mit rauher Oberfläche und einem hohen Reibungskoeffizienten zu verarbeiten sind.

Diese bekannten Fertigungsabläufe bei der Herstellung von Kragen, Manschetten und vergleichbaren Einzelteilen von Kleidungsstücken sind aufwendig und für eine (weitere) Mechanisierung und Automatisierung wenig geeignet.

Der Erfindung liegt demnach die Aufgabe zugrunde, die Herstellung von mehrlagigen Einzelteilen mit beschichteten Einlagestücken zu vereinfachen und zu automatisieren.

Zur Lösung dieser Aufgabe ist das erfindungsgemäße Verfahren dadurch gekennzeichnet, daß alle Teile, die später das Einzelteil bilden
- - bei Kragen =: Oberstoff-Zuschnitt für den Innenkragen,
Oberstoff-Zuschnitt für den Außenkragen,
Einlage, ggf. mehrere
- - bei Manschetten =: Oberstoff-Zuschnitt für die Innenmanschette,
Oberstoff-Zuschnitt für die Außenmanschette,
Einlage
vor dem Verklebungsvorgang zu einer Verarbeitungseinheit zusammengelegt und daß so gebildete Verarbeitungseinheiten nach dem Verlassen der Verklebungspresse in ein Magazin gefördert und in diesem einzeln, insbesondere einzeln entnehmbar, gelagert werden.

Erfindungsgemäß erfolgt also bereits vor Beginn des Arbeitsvorganges "Verkleben", nämlich beim Beschicken der Verklebungspresse, eine verarbeitungsgerechte Zusammenstellung aller Oberstoff-Zuschnitte und Einlagen derart, daß diese bis zur Fertigstellung des betreffenden Einzelteils beibehalten werden kann und die in Verbindung mit der speziellen Lagerung der so gebildeten Verarbeitungseinheiten zu einer erheblichen Vereinfachung des Herstellungsablaufes führt. Infolge des nur einmaligen Zusammenstellens der Zuschnitte ist - insgesamt gesehen - u. a. eine Zeitersparnis gegeben. Durch die Einzellagerung der Verarbeitungseinheiten ist eine gute Handhabung derselben bei deren Förderung von einer Arbeitsstation zur anderen möglich.

Bei einer vorteilhaften Weiterbildung des erfindungsgemäßen Verfahrens wird vorgeschlagen, die Einlage als fortlaufende, beschichtete Materialbahn auszubilden, auf die die Oberstoff-Zuschnitte als Einzelstücke aufgelegt werden. Hierdurch läßt sich die Zufuhr der Einlagen zur Verklebungspresse automatisieren. Außerdem lassen sich die Verarbeitungseinheiten durch die aneinanderhängenden Einlagen zuverlässiger durch die Verklebungspresse hindurchführen. Eine Trennung der dort verbundenen Einlagen erfolgt zweckmäßigerweise nach der Verklebung, wodurch erst dann einzelne, unabhängige Verarbeitungseinheiten entstehen.

Besonders vorteilhaft ist es, die zur Bildung der Einlagen dienende Materialbahn vor der Verklebung durch Stanzen oder Schneiden derart zu zerteilen, daß die Einlagen noch an mindestens einer Stelle durch Restverbindungen miteinander in Verbindung stehen. Diese Vorgehensweise gewährleistet einerseits den noch verketteten Durchlauf der Verarbeitungseinheiten durch die Verklebungspresse, während andererseits nach dem Verkleben sich die Restverbindungen leicht trennen lassen zur Schaffung einzelner Verarbeitungseinheiten, und zwar ggf. auch manuell.

Weiterhin wird verfahrensmäßig vorgeschlagen, daß bei Verarbeitungseinheiten, die zur Herstellung von Manschetten dienen sollen, die über die Einlage hinwegragenden Ränder der Oberstoff-Zuschnitte vor der Verklebung mit der Einlage nach oben und unten umgefaltet werden. Dies führt dazu, daß ohne ein vorheriges Steppen nach dem Verlassen der Verklebungspresse die umgefalteten Ränder der Oberstoff-Zuschnitte - wenn auch nur vorläufig - ausreichend fixiert sind, um ihre Gestalt bis zum Erreichen einer weiteren Verarbeitungsstation beizubehalten, insbesondere bis zu einer zum Vorsteppen dienenden ersten Nähstation.

Weitere, in den Unteransprüchen angegebene erfindungsgemäße Maßnahmen beziehen sich auf die zuverlässige Führung der Verarbeitungseinheiten sowie die Verbindung beider Oberstoff-Zuschnitte mit der Einlage.

Die zur Lösung der eingangs genannten Aufgabe dienende Vorrichtung ist dadurch gekennzeichnet, daß das der Verklebungsstation nachgeordnete Magazin zur Aufnahme, Lagerung und Ausgabe einzelner Verarbeitungseinheiten ausgebildet ist. Zweckmäßigerweise besteht die erfindungsgemäße Vorrichtung aus einer Verklebungspresse herkömmlicher Ausführung, die austrittseitig mit dem erfindungsgemäßen Magazin versehen ist. Eine solche Verklebungspresse ist beispielsweise in der DE-OS 35 19 841 beschrieben.

Bei einer vorteilhaften Ausführungsform der erfindungsgemäßen Vorrichtung ist das Magazin als Etagenmagazin mit einer Vielzahl von übereinander angeordneten Etagen ausgebildet. Zweckmäßigerweise dient jede Etage zur Aufnahme einer Verarbeitungseinheit. Gegebenenfalls können die Etagen durch entsprechende Ausbildung auch zur Aufnahme mehrerer Verarbeitungseinheiten dienen. Die Etagen des Magazins sind so ausgebildet, daß die Verarbeitungseinheiten durch Förderorgane, aber auch manuell entnommen und nach Durchführung entsprechender Bearbeitungsschritte in die gleiche oder eine andere Etage zurückgeführt werden können.

Alternativ kann das Magazin auch aus einer Mehrzahl von übereinander stapelbaren Paletten bestehen, die ebenfalls zur Aufnahme und Lagerung vorzugsweise einer Verarbeitungseinheit ausgebildet sind. Bei dieser Ausgestaltung des erfindungsgemäßen Magazins als Palettenmagazin können die Verarbeitungseinheiten auch jeweils zusammen mit der Palette dem Magazin entnommen und nach der Bearbeitung diesem wieder zugeführt werden.

Für die Verarbeitung von Manschetten, bei denen üblicherweise randseitige Überstände der Oberstoff-Zuschnitte gegenüber der Einlage vor der Verklebung nach unten und oben umgefaltet werden, verfügt die erfindungsgemäße Vorrichtung im eintrittseitigen Bereich der Verklebungspresse über Faltorgane, welche selbsttätig während der Förderung der Einzelteile die Umfaltung der Randbereiche der Oberstoff-Zuschnitte durchführen. Dadurch lassen sich die Verarbeitungseinheiten in einfacher Weise während der Zuführung zur Verklebungspresse für die Verklebung vorbereiten.

Ausführungsbeispiele der Erfindung werden nachfolgend anhand der Zeichnung näher erläutert. In dieser zeigt:
- Fig. 1: eine Verarbeitungseinheit für eine Manschette mit zwei lose auf einer Einlage aufgelegten Oberstoff-Zuschnitten,
- Fig. 2: die Verarbeitungseinheit der Fig. 1 mit angewinkelten Randbereichen der Oberstoff-Zuschnitte,
- Fig. 3: die Verarbeitungseinheit der Fig. 1 und 2 mit umgefalteten Randbereichen der Oberstoff-Zuschnitte,
- Fig. 4: eine fortlaufende Materialbahn zur Bildung der Einlagen,
- Fig. 5: eine perspektivische Explosionsdarstellung einer Verarbeitungseinheit für einen Kragen,
- Fig. 6: eine schematische Seitenansicht einer Vorrichtung zum Verkleben von Manschetten,
- Fig. 7: ein erstes Ausführungsbeispiel eines Magazins für die Vorrichtung gemäß Fig. 6,
- Fig. 8: ein zweites Ausführungsbeispiel des Magazins,
- Fig. 9: ein drittes Ausführungsbeispiel des Magazins,
- Fig. 10: eine schematisch dargestellte Seitenansicht einer der Vorrichtung zugeordneten Stanzeinrichtung zur Bildung teilweise ausgestanzter Einlagen aus der fortlaufenden Materialbahn gemäß der Fig. 4,
- Fig. 11: Eine Draufsicht auf die Stanzeinrichtung gemäß der Fig. 10,
- Fig. 12: eine Schneideinrichtung zur Herstellung von teilweise ausgestanzten Einlagen aus der fortlaufenden Materialbahn gemäß der Fig. 4 in einer Seitenansicht,
- Fig. 13: eine Vorderensicht auf die Schneideinrichtung gemäß der Fig. 12,
- Fig. 14: eine schematisch dargestellte Draufsicht auf eine mit Führungen versehene Falteinrichtung für die Randbereiche der Oberstoff-Zuschnitte,
- Fig. 15: einen vergrößert dargestellten Vertikalschnitt XV-XV durch die Falteinrichtung gemäß der Fig. 14,
- Fig. 16: einen vergrößert dargestellten Vertikalschnitt XVI-XVI durch die Falteinrichtung gemäß der Fig. 14,
- Fig. 17: einen vergrößert dargestellten Vertikalschnitt XVII-XVII durch die Falteinrichtung gemäß der Fig. 14.

Nachfolgend wird die Erfindung im Zusammenhang mit der Herstellung von Manschetten und Kragen für Oberbekleidungsstücke erläutert.

Die Fig. 1 bis 4 zeigen Einzelteile zur Bildung der Manschette, nämlich eine Einlage (22) und zwei Oberstoff-Zuschnitte (23) und (24). Die Einzelteile sind erfindungsgemäß in einer besonderen Reihenfolge übereinandergelegt. So sind auf die (untere) Einlage (22), die zur Verklebung mit dem (einlagenseitigen) Oberstoff-Zuschnitt (23) über eine nach oben weisende Beschichtung versehen ist, der (einlagenseitige) Oberstoff-Zuschnitt (23) und der (obere) Oberstoff-Zuschnitt (24) aufgelegt. An einer Längsseite (25) ragen die ansonsten bündig mit der Einlage (22) abschließenden, etwa gleich großen Oberstoff-Zuschnitte (23, 24) mit (schmalen) Randbereichen (26, 27) gegenüber der Einlage (22) hervor. Diese zur Bildung von Säumen der Manschette dienenden Randbereiche (26 und 27) werden zum Umlegen zunächst in entgegengesetzten Richtungen auseinandergefaltet (Fig. 2) und dann vollständig umgelegt (Fig. 3). Dabei kommt der Randbereich (26) des (einlagenseitigen) Oberstoff-Zuschnitts (23) zur Anlage an der (unbeschichteten) Unterseite der Einlage (22), während der Randbereich (27) des (oberen) Oberstoff-Zuschnitts auf der Oberseite desselben zur Anlage kommt. Diese in der Fig. 3 gezeigte Anordnung der Einlage (22) und der Oberstoff-Zuschnitte (23) und (24) bildet eine zu verklebende Verarbeitungseinheit (28).

Die Fig. 4 zeigt die Bildung der Einlagen (22) aus einer fortlaufenden, beschichteten Materialbahn (29). Hier sind die Einlagen (22) schon größtenteils aus der Materialbahn (29) ausgeschnitten bzw. ausgestanzt, nämlich mit Rundungen versehene Längsseiten (30) und sich an die Rundungen anschließende gegenüberliegende Stirnseiten (31) der Einlagen (22) auf die endgültigen Abmessungen der Einlagen (22) gebracht. Es entstehen so zwischen den aufeinanderfolgenden Einlagen (22) Einschnitte (32), die hier aber nicht zu den (geraden) Längsseiten (25) benachbarten Einlagen (22) durchgehen. Es bleibt also zwischen jeweils zwei Einlagen (22) eine schmale Restverbindung (33) bestehen, die den bandförmigen Charakter der Materialbahn (29) aufrechterhält. Die Verarbeitungseinheiten (28) werden somit bandförmig aneinanderhängend verklebt.

Die Fig. 5 zeigt eine Verarbeitungseinheit (37) für den Kragen. Diese setzt sich hier auch aus einer untenliegenden Einlage (34) zusammen, die über eine einseitige, obenliegende Beschichtung zur Verklebung verfügt. Auf die Einlage (34) sind hier zwei übereinanderliegende Oberstoff-Zuschnitte (35) und (36) aufgelegt. Zur Bildung des Kragens sind die Einlage (34) und die beiden Oberstoff-Zuschnitte (35) sowie (36) gleichflächig ausgebildet, liegen also vollständig bündig übereinander.

Die Verarbeitungseinheit (37) verfügt hier über einen besonders ausgebildeten (einlagenseitigen) Oberstoff-Zuschnitt (35). Dieser ist an seinen gegenüberliegenden Stirnseiten (38) mit Ausstanzungen, nämlich je einer Einkerbung (39) versehen. Im Bereich der Einkerbungen (39) erfolgt dadurch eine Verklebung der Einlage (34) nicht nur mit dem (einlagenseitigen) Oberstoff-Zuschnitt (35), sondern auch mit dem (oberen) Oberstoff-Zuschnitt (36). Dies wirkt sich vorteilhaft für die Weiterverarbeitung des Kragens aus, da die Einzelteile desselben vor dem Vernähen nicht mehr gesäumt zu werden brauchen.

Alternativ ist es möglich, zur Bildung von Kragen die beiden Oberstoff-Zuschnitte (35) und (36) auf mehrere Einlagen aufzulegen.

In den Fig. 6 ff ist eine Vorrichtung zum Verkleben der Manschetten gezeigt. Diese verfügt über eine Verklebungspresse (40), die über eine in der DE-OS 35 19 841 beschriebene Ausbildung verfügen kann, und ein erfindungsgemäß der Verklebungspresse (40) nachgeordnetes Magazin.

In der Verklebungspresse wird unter Anwendung von Wärme und Druck eine Verklebung zwischen der Einlage (34) und dem darüberliegenden (einlagenseitigen) Oberstoff-Zuschnitt (23) hergestellt. Vor der Verklebungspresse (40), nämlich auf einer Anlegestation (42) derselben, werden auf die durch Stanzen bzw. Schneiden aus der fortlaufenden, beschichteten Materialbahn (29) gebildeten Einlagen (22) nach der Fig. 4 manuell zunächst der Oberstoff-Zuschnitt (23) und dann der Oberstoff-Zuschnitt (24) aufgelegt zur Bildung der Verarbeitungseinheiten (28). Es erfolgt dann längs der Förderstrecke eines der Anlegestation (42) zugeordneten Bandförderers (43) das Umfalten der Randbereiche (26) und (27) der Oberstoff-Zuschnitte (23, 24) durch eine Falteinrichtung (44).

Die soweit vorbereitete Verarbeitungseinheit (28) zur Bildung der Manschette gelangt dann durch einen Zuförderer (45) zur Verklebungspresse (40). Diese durchläuft die Verarbeitungseinheit (28) dann in üblicher Weise, wobei sie durch einen Förderer (46) an gegenüberliegenden Heizplatten (47) und (48) vorbeigeführt wird. Durch einen Rückförderer (49) erfolgt eine Ausgabe der verklebten Verarbeitungseinheit (28).

Erfindungsgemäß wird die vom Rückförderer (49) aus der Verklebungspresse (40) herausgeförderte Verarbeitungseinheit (28) durch einen sich anschließenden Ausgabeförderer (50) unmittelbar oder durch ein sich an den Ausgabeförderer (50) anschließendes Übergabeorgan dem Magazin, nämlich einem Palettenmagazin (41) zugeführt, und zwar nach vorheriger Durchtrennung der jeweiligen Restverbindung (33). Diese kann durch eine einfache Trenneinrichtung, aber auch vom Übergabeorgan durch Abreißen erfolgen.

In analoger Weise kann die Vorrichtung zur Verklebung von Verarbeitungseinheiten (37) für Kragen ausgebildet sein. Diese weist allerdings keine Falteinrichtung auf, da zur Bildung von Verarbeitungseinheiten (37) für Kragen keine Randbereiche der Oberstoff-Zuschnitte (35) bzw. (36) umzulegen sind. Auch erfolgt überlicherweise bei der Bildung der Verarbeitungseinheiten (37) für Kragen die Zufuhr einer oder mehrerer Einlagen (34) manuell, also nicht von einer fortlaufenden, beschichteten Materialbahn (29) kommend. Ebenso ist es bei der Bildung der Verarbeitungseinheiten (28) für Manschetten denkbar, die Einlagen (22) manuell zuzuführen.

Das in der Fig. 6 dargestellte Palettenmagazin (41) verfügt über eine Palettentransporteinrichtung (51), die innerhalb der Vorrichtung zwei Palettenstapel bildet, nämlich einen (unteren) leeren Palettenstapel (52) und einen (oberen) vollen Palettenstapel (53). Die Palettenstapel (52) und (53) sind mit Abstand innerhalb der Palettentransporteinrichtung (51) übereinander angeordnet, derart, daß der leere Palettenstapel (52) sich etwa auf dem Niveau der Anlegestation (42) befindet, während eine untere noch mit der Verarbaitungseinheit (28) beschickte Palette (54) des ansonsten vollen Palettenstapels (53) sich etwa in der Ebene des Ausgabeförderers (50) befindet.

Diese Anordnung der Palettenstapel (52) und (53) ermöglicht bei entsprechender Ausbildung der Palettentransporteinrichtung (51) das taktweise Hochfahren des vollen Palettenstapels (53) nach jedem Befüllen der unteren Palette (54) mit einer Verarbeitungseinheit (28) durch ein von unten her erfolgendes Nachschieben einer neuen (leeren) Palette (54). Zu diesem Zweck ist unter dem leeren Palettenstapel (52) ein entsprechender Hubzylinder (55) angeordnet. Unter dem vollen Palettenstapel (53) befinden sich dagegen entsprechende seitlich verfahrbare Stützzapfen (56), die zum Abstützen des vollen Palettenstapels (53) in einen Palettenschacht (57) der Palettentransporteinrichtung (51) eingreifen, jedoch zum Nachschieben einer neuen Palette seitlich aus dem Palettenschacht (57) herausbewegbar sind.

Diese Ausbildung der Palettentransporteinrichtung (51) für das Palettenmagazin (41) ermöglicht bei laufender Vorrichtung eine Entnahme befüllter Paletten (54) aus dem vollen Palettenstapel (53) und ein Auflegen leerer Paletten (54) auf den leeren Palettenstapel (52). Ein kontinuierlicher Betrieb der Vorrichtung ist somit gewährleistet.

Alternativ ist es denkbar, mit der vorstehend beschriebenen Palettentransporteinrichtung (51) und ein Palettenmagazin (41) mit zwei Palettenstapeln (52, 53), einen Freiraum zwischen der zu befüllenden und den darüberliegenden, befüllten Paletten (54) zu schaffen, indem die obere Palette (54) des (unteren) leeren Palettenstapels (52) auf ein Niveau neben dem Ausgabeförderer (50) für die verklebten Verarbeitungseinheiten (28) gebracht wird und mit Abstand darüber der (obere) volle Palettenstapel (53) gehalten wird. Der so geschaffene Abstand zwischen der zu befüllenden Palette (54) und dem darüberliegenden vollen Palettenstapel (53) dient zum ungehinderten Einlegen von Verarbeitungseinheiten (28) in die jeweilige Palette (54).

In der Fig. 7 ist die Ausgestaltung von Paletten (54) des Palettenmagazins (54) dargestellt. Damnach verfügt jede Palette (54) über eine rechteckige oder quadratische Palettengrundplatte (58), auf der vier Abstandshalter (59) angeordnet sind, und zwar in den Ecken der Palettengrundplatte (58). Zwei vorzugsweise diagonal gegenüberliegende Abstandshalter (59) sind hier mit nach oben vorstehenden Zentrierstiften (60) versehen. Diese greifen von unten her in korrespondierend ausgebildete Bohrungen der aufzusetzenden Palette (54) ein zur Zentrierung derselben. Die Abmessungen der Palettengrundplatte (58) sind derart gebildet, daß diese zur Aufnahme einer Verarbeitungseinheit (28) einer Manschette dient.

Die Fig. 8 zeigt ein alternatives Ausführungsbeispiel eines Magazins, nämlich ein Etagenmagazin (62). Dieses verfügt über einen dreidimensionalen Tragrahmen (63) aus vier miteinander verbundenen aufrechten Eckprofilen (64). In den Eckprofilen sind Schlitze (65) angeordnet, und zwar in mehreren übereinanderliegenden (horizontalen) Ebenen. Die Schlitze dienen zur Aufnahme korrespondierend ausgebildeter Tragplatten (66), die in bezug auf ihre Grundfläche auf die Abmessungen des dreidimensionalen Tragrahmens (63) abgestimmt sind. Jede Tragplatte (66) dient zur Aufnahme mindestens einer, im vorliegenden Falle zweier, Verarbeitungseinheiten (28). Diese lassen sich einzeln, aber nach einer Besonderheit des Etagenmagazins (62) auch zusammen mit der ihnen zugeordneten Tragplatte (66) aus dem dreidimensionalen Tragrahmen (63) seitlich herausziehen zur leichteren Beschickung und Entleerung des Etagenmagazins (62).

Schließlich zeigt die Fig. 9 eine weitere Ausführungsform eines ebenfalls als Etagenmagazin (67) ausgebildeten Magazins. Dieses verfügt über eine Mehrzahl mit Abstand horizontalliegend übereinander angeordneter Tragplatten (68), die fest mit einem einseitig offenen Gehäuse (69) verbunden sind. Von der offenen Seite (70) des Gehäuses (69) her sind mittige, annähernd durchgehende Schlitze (71) in jeder der Tragplatten (68) angeordnet. Diese dienen dazu, quergerichtet über den jeweiligen Schlitz (71) auf die Tragplatte (68) gelegte Verarbeitungseinheit (28) maschinell, beispielsweise durch ein in der Fig. 9 als einfache Zunge (72) ausgebildetes Handhabungsorgan aus dem Etagenmagazin (67) zu entnehmen und ggf. auch einzulegen.

Die vorstehend beschriebenen Magazine, insbesondere die Etagenmagazine (62) und (67) können verfahrbar ausgebildet sein. In einfachster Weise verfügen die dreidimensionalen Tragbahnen (63) oder das Gehäuse (69) an der Unterseite über entsprechende Rollen. Ebenso können die Magazine, und zwar vorzugsweise einzelne Paletten (54) oder Palettenstapel (52, 53) des Palettenmagazins (41), durch entsprechende Förderorgane transportiert werden.

Schließlich können die Magazine zur Aufnahme mehrerer nebeneinanderliegender Gruppen übereinandergestapelter Paletten (54) oder Tragplatten (66) bzw. (68) dienen.

Die Fig. 10 und 11 zeigen einen der Anlegestation (42) vorgeordneten Abschnitt der Vorrichtung, nämlich eine Stanzeinrichtung (73) zum Ausstanzen der Konturen der Einlagen (22) aus der Materialbahn (29). Letztere wird von einer Materialrolle (74) fortlaufend abgezogen und zu einer in an sich bekannter Weise ausgebildeten Stanze (75) geführt, die über einen taktweise auf- und abbewegbaren Stempel (76) mit etwa quadratischer Grundfläche verfügt (Fig. 11). Im Stempel (76) sind die Konturen für den Einschnitt (32) und die sich daran zu der Stirnseite (31) hin anschließenden gegenüberliegenden Einlagen (22) eingearbeitet.

Die Stanzeinrichtung (73) arbeitet mit Vorlauf gegenüber der Verklebungspresse (40) bzw. der Anlegestation (42). Dieser Vorlauf kommt durch ein - in Transportrichtung gesehen - hinter der Stanze (75) angeordnetes Paar von Transportrollen (77) zustande, das die Materialbahn (29) durch die vorzugsweise taktweise arbeitende Stanzeinrichtung (73) hindurchzieht und das Vorlaufmaterial vor sich herschiebt. Durch diesen Vorlauf wird ein Puffer (78) zwischen der Stanzeinrichtung (73) und der Weiterverarbeitung der aus der Materialbahn (29) ausgestanzten Einlagen (22) geschaffen, der Taktdifferenzen zur nachfolgenden kontinuierlichen Verarbeitung in der Verklebungspresse (40) ausgleicht, und dadurch einen kontinuierlichen Betrieb der gesamten Vorrichtung ermöglicht.

Die Fig. 12 und 13 zeigen eine Schneideinrichtung (79) zum Ausschneiden der Einlagen (22) aus der Materialbahn (29). Diese kann an der Stelle der Stanzeinrichtung (73) der Vorrichtung zugeordnet sein.

Die Schneideinrichtung (79) verfügt über eine (untere) Messerrolle (80) und einer (oberen) Gegenrolle (81). Zwischen der mit den Konturen des Einschnitts (32) und den sich daran anschließenden Rundungen für die Einlagen (22) versehenen Messerrolle (80) und der Gegenrolle (81) wird die zu schneidende Materialbahn (29) hindurchgeführt, und zwar vorzugsweise bei gleichzeitigem Antrieb derselben.

Die Fig. 14 bis 17 zeigen die sich an die Anlegestation (42) anschließende Falteinrichtung (44) der erfindungsgemäßen Vorrichtung. Diese wird von der mit den Einschnitten (32) versehenen Materialbahn (29) in Richtung des Pfeiles (82) auf dem Bandförderer (43) liegend und von demselben weiterbewegt durchlaufen. Demnach treten die an den Restverbindungen (33) noch zusammenhängenden Einlagen (22) mit daraufgelegten Oberstoff-Zuschnitten (23) und (24) sowie gegenübar der Längsseite (25) der Einlagen (22) überstehenden Randbereichen (26) und (27) der Oberstoff-Zuschnitte (23) und (24) in die Falteinrichtung (44) ein. Hierbei gelangt eine Zunge (83) zwischen die beiden noch planliegenden Oberstoff-Zuschnitte (23) und (24) (Fig. 15). Durch diese Zunge (83) werden die Randbereiche (26) und (27) voneinander soweit abgehoben, daß zwei gegenüberliegende Umbugbleche (84, 85) die beiden Randbereiche (26) längs der Transportrichtung (Pfeil 82) zunehmend umlegen (Fig. 16 und 17). Im vorliegenden Falle sind die Umbugbleche (84) und (85) an die Zunge (83) angeformt, sind also integraler Bestandteil derselben. Es ist auch denkbar, die Zunge (83) einerseits und die Umbugbleche (84) und (85) andererseits als separate Einzelteile auszubilden.

Den Fig. 14 sowie 16 und 17 kann weiterhin entnommen werden, daß neben der Zunge (83) bzw. den Umbugblechen (84) und (85) ein umlaufend angetriebenes Halteband (86) angeordnet ist zum Fixieren der lose auf den noch verbundenen Einlagen (82) aufgelegten Oberstoff-Zuschnitten (23) und (24) im Bereich der Falteinrichtung (44), und zwar insbesondere im Bereich der Umbugbleche (84, 85) derselben. In diesem Bereich erfolgt somit ein Durchführen der Einlagen (22) und der Oberstoff-Zuschnitte (23) und (24) zwischen dem Halteband (86) und dem Bandförderer (43) im Bereich der Anlegestation (42).

## Patentansprüche

1. Verfahren zum Herstellen mehrlagiger Einzelteile von Kleidungsstücken, insbesondere Manschetten und Kragen, bei dem auf einem Oberstoff-Zuschnitt wengistens eine beschichtete und in einer Verklebungspresse mit den Oberstoff-Zuschnitt zu verklebende Einlage angeordnet ist und der anschließend durch Nähen weiterverarbeitet wird, dadurch gekennzeichnet, daß alle Teile, die später das Einzelteil bilden
- bei Kragen = Oberstoff-Zuschnitt (36) für den Innenkragen,
Oberstoff-Zuschnitt (35) für den Außenkragen
Einlage (34), gegebenenfalls mehrere
- bei Manschetten = Oberstoff-Zuschnitt (24) für die Innenmanschette,
Oberstoff-Zuschnitt (23) für die Außenmanschette,
Einlage (22)
vor dem Verklebungsvorgang zu einer Verarbeitungseinheit (28; 37) zusammengelegt und daß so gebildete Verarbeitungseinheiten (28; 37) nach den Verlassen der Verklebungsphase (40) in ein Magazin gefördert und in diesem einzeln, insbesondere einzeln entnehmbar, gelagert werden.

2. Verfahren nach Anspruch 1, dadurch gekennzeichnet, daß das mit Verarbeitungseinheiten (28; 37) gefüllte Magazin einer Nähstation zur Einzelentnahme der Verarbeitungseinheiten (28; 37) und zur Durchführung von Näharbeiten zugeführt, anschließend die genähten Verarbeitungseinheiten (28; 37) in das Magazin zurückgeführt und danach das Magazin weiteren Verarbeitungsstationen zugeführt wird.

3. Verfahren nach Anspruch 1 oder 2, dadurch gekennzeichnet, daß bei der Herstellung von Manschetten, Kragen und dergleichen die Oberstoff-Zuschnitte (23, 24; 35, 36) und Einlagen (22; 34) in der Reihenfolge (von oben) Oberstoff-Zuschnitt (24; 36) Oberstoff-Zuschnitt (23; 35), Einlage (22; 34) auf einen Bandförderer der Verklebungspresse (40) aufgelegt werden, die Oberstoff-Zuschnitte (23, 24; 35, 36) mit den rechten (äußeren) Seiten aneinanderliegend und die Einlage (22; 34) mit ihrer Beschichtung zum Oberstoff-Zuschnitt (23; 35) liegend.

4. Verfahren nach Anspruch 3, dadurch gekennzeichnet, daß bei der Herstellung von Manschetten und Kragen der innenseitige Oberstoff-Zuschnitt (24; 36) oben liegend und der außenseitige Oberstoff-Zuschnitt (23; 35) auf der Einlage (22; 34) liegend angeordnet werden.

5. Verfahren nach Anspruch 1 sowie einem oder mehreren der weiteren Ansprüche, dadurch gekennzeichnet, daß die Einlage (22) als fortlaufende, beschichtete Materialbahn (29) der Verklebungspresse (40) zugeführt, die Oberstorf-Zuschnitte (23, 24) auf die Materialbahn (29) aufgelegt und nach dem Austritt aus der Verklebungspresse (40) die Einlage (22) aus der Materialbahn (29) herausgeschnitten wird.

6. Verfahren nach Anspruch 5, dadurch gekennzeichnet, daß vor dem Auflegen der Oberstoff-Zuschnitte (23, 24) auf die Materialbahn (29) die Materialbahn (29) durch Stanzen oder Schneiden in Einlagen (22) derart zerteilt wird, daß die Einlagen (22) noch an mindestens einer Stelle - in Förderrichtung (Pfeil 82) gesehen - durch ein Teilstück (Restverbindung 33) der Materialbahn (29) miteinander in Verbindung stehen.

7. Verfahren nach Anspruch 3 sowie einem oder mehreren der weiteren Ansprüche, dadurch gekennzeichnet, daß die bei der Herstellung von Manschetten über die Einlage (22) hinwegragenden Ränder (Randbereiche 26) der Oberstoff-Zuschnitte (23, 24) vor der Verklebung mit der Einlage (22) nach oben und unten umgefaltet und in dieser Stellung durch die Verklebungspresse (40) hindurchgefördert werden.

8. Verfahren nach Anspruch 7, dadurch gekennzeichnet, daß die nicht umzufaltenden Bereiche der Oberstoff-Zuschnitte (23, 24) während des Faltvorganges zwischen zwei Bandförderern (Halteband 86; Bandförderer 43) liegen und von diesen verschiebungsfrei gehalten werden.

9. Verfahren nach Anspruch 3 sowie einem oder mehreren der weiteren Ansprüche, dadurch gekennzeichnet, daß bei im wesentlichen mit der Einlage (34) bündig liegenden Oberstoff-Zuschnitten (35, 36) der mittlere Oberstoff-Zuschnitt (35) mit Ausschnitten bzw. Ausstanzungen (Einkerbungen 39) versehen wird, insbesondere an Ecken, derart, daß bei der Verklebung im Bereich der Ausstanzungen (Einkerbungen 39) der äußere bzw. obenliegende Oberstoff-Zuschnitt (36) mit der Einlage (34) verbunden (verklebt) wird.

10. Verfahren nach Anspruch 2 sowie einem oder mehreren der weiteren Ansprüche, dadurch gekennzeichnet, daß die Verarbeitungseinheiten (28; 37) nach dem Verlassen der Verklebungspresse (40) in einer ersten Nähstation vorgesteppt, danach in das Magazin zurückgegeben und sodann einer Wende- und Preßstation zugeführt werden.

11. Vorrichtung zum Herstellen mehrlagiger Einzelteile von Kleidungsstücken, insbesondere von Kragen und Manschetten, mit einer Verklebungsstation zum miteinander Verkleben von Oberstoff-Zuschnitten und Einlagen, Transportbändern zum Hindurchfördern aus Oberstoff-Zuschnitten und Einlagen gebildeter Verarbeitungseinheiten durch die Verklebungsstation, sowie einem der Verklebungsstation nachgeordnetem Magazin zur Aufnahme der Verarbeitungseinheiten, insbesondere Verklebungspresse, dadurch gekennzeichnet, daß das der Verklebungsstation (Verklebungspresse 40) nachgeordnete Magazin (Palettenmagazin 41; Etagenmagazin 62, 67) zur Aufnahme, Lagerung und Ausgabe einzelner Verarbeitungseinheiten ausgebildet ist.

12. Vorrichtung nach Anspruch 11, dadurch gekennzeichnet, daß das Magazin als Etagenmagazin (62; 67) ausgebildet ist, mit einer Mehrzahl von übereinander und gegebenenfalls nebeneinander angeordneten Etagen (Tragplatten 66; 68), je zur Aufnahme und Ausgabe einer Verarbeitungseinheit (28; 37).

13. Vorrichtung nach Anspruch 12, dadurch gekennzeichnet, daß die Etagen (Tragplatten 66; 68) bzw. Fächer des Etagenmagazins (62; 67) mit Ausnehmungen oder Schlitzen (71) versehen sind zur manuellen oder maschinellen Entnahme von auf den Etagen (Tragplatten 66; 68) bzw. in den Fächern lagernden Verarbeitungseinheiten (28; 37).

14. Vorrichtung nach Anspruch 11 sowie einem oder mehreren der weiteren Ansprüche, dadurch gekennzeichnet, daß das Magazin als Palettenmagazin (41) mit einer Mehrzahl von stapelbaren, je für sich handhabbaren Paletten (54) ausgebildet ist, wobei jede Palette (54) zur Aufnahme einer Verarbeitungseinheit (28; 37) ausgebildet ist.

15. Vorrichtung nach Anspruch 12 oder 14, dadurch gekennzeichnet, daß die Etagen (Tragplatten 66; 68) des Etagenmagazins (62; 67) bzw. die Paletten (54) durch Unterteilung in einzelne, je für sich handhabbare, nebeneinander liegende Fächer zur Aufnahme je einer Verarbeitungseinheit (28; 37) ausgebildet sind.

16. Vorrichtung nach Anspruch 11, dadurch gekennzeichnet, daß das Magazin (Palettenmagazin 41; Etagenmagazin 62, 67) verfahrbar ausgebildet und/oder auf einem Förderer aufsetzbar ist.

17. Vorrichtung nach Anspruch 11 sowie einem oder mehreren der weiteren Ansprüche, dadurch gekennzeichnet, daß die Lagerflächen (Tragplatten 66; 68; Palettengrundplatten 58) des Magazins (Palettenmagazin 41; Etagenmagazin 62; 67) in der Höhe und/oder seitlich auseinander bewegbar sind, zur Erleichterung des Einförderns sowie der Entnahme der Verarbeitungseinheiten (28; 37).

18. Vorrichtung nach Anspruch 11 sowie einem oder mehreren der weiteren Ansprüche, dadurch gekennzeichnet, daß der Verklebungsstation (Verklebungspresse (40) eine Falteinrichtung (44) vorgeordnet ist, zum Umfalten (Umlegen) von Randbereichen (26, 27) der Oberstoff-Zuschnitte (23, 24; 35, 36), insbesondere bei der Herstellung von Manschetten.

19. Vorrichtung nach Anspruch 18, dadurch gekennzeichnet, daß die Falteinrichtung (44) aus in Förderrichtung (Pfeil 82) der Oberstoff-Zuschnitte (23, 24; 35, 36) verlaufenden Umbugblechen (84, 85) besteht, die so geformt sind, daß beim Transport der Oberstoff-Zuschnitte (23, 24; 35, 36) nach und nach die Umfaltung der Randbereiche (26, 27) erfolgt.

20. Vorrichtung nach Anspruch 11 sowie einem oder mehreren der weiteren Ansprüche, dadurch gekennzeichnet, daß der Verklebungsstation (Verklebungspresse 40) eine Stanzeinrichtung (73) oder eine Schneideinrichtung (79) vorgeordnet ist, derart, daß beim Verarbeiten von Materialbahnen (29) aus diesen Einlagen (22) ganz oder teilweise herausstanz- oder schneidbar sind.

21. Vorrichtung nach Anspruch 20, gekennzeichnet durch eine kontinuierliche Arbeitsweise der Verklebungsstation (Verklebungspresse 40) und eine diskontinuierliche der Stanzeinrichtung (73) oder Schneideinrichtung (79) wobei die Stanzeinrichtung (73) oder Schneideinrichtung (79) mit einem geringen Vorlauf (Puffer) zur Verklebungsstation (Verklebungspresse 40) arbeitet.

## Claims

1. Process for the manufacture of multi-layered individual parts of clothing articles, in particular cuffs and collars, wherein on a top material shape is arranged at least one insert, which is layered and in a bonding press bonded to the top material shape, which shape is subsequently processed further by sewing, **characterised in that** all parts, which later form the individual part,
- for collars = top material shape (36) for the inner collar,
top material shape (35) for the outer collar,
insert (34), several if appropriate,
- for cuffs = top material shape (24) for the inner cuff,
top material shape (23) for the outer cuff,
insert (22)
are prior to bonding assembled to form one processing unit (28; 37), and that after departing from the bonding phase (40), thus established processing units (28; 37) are conveyed into a magazine where they are individually stored, in particular for individual removal.

2. Process according to claim 1, characterised in that the magazine holding processing units (28; 37) is delivered to a sewing station for individual removal of processing units (28; 37) and for carrying out sewing work, and that the sewn processing units (28; 37) are subsequently returned into the magazine and thereafter delivered to further processing stations.

3. Process according to claim 1 or 2, **characterised in that** in the manufacture of cuffs, collars and the like the top material shapes (23, 24; 35, 36) and the inserts (22; 34) are stacked onto a conveyer belt of the bonding press (40) in the following order (from the top): top material shape (24; 36), top material shape (23; 35), insert (22; 34), and that the top material shapes (23, 24; 35, 36) abut with the right (outer) sides and the insert (22; 34) with its layer towards the top material shape (23; 35).

4. Process according to claim 3, **characterised in that** in the manufacture of cuffs and collars the inside top material shape (24; 36) is arranged to lie at the top, and the outside top material shape (23; 35) on the insert (22; 34).

5. Process according to claim 1 as well as one or more of the other claims, **characterised in that** the insert (22) is delivered to the bonding press (40) as a continuous layered length of material (29), that the top material shapes (23, 24) are placed on the length of material (29) and, after exiting from the bonding press (40), the insert (22) is cut out of the length of material (29).

6. Process according to claim 5, **characterised in that**, prior to placing the top material shapes (23, 24) onto the length of material (29), the length of material (29) is divided by punching or cutting in such a manner that the inserts (22) are still connected to one another in at least one location, as seen in the conveying direction (arrow 82), by one portion (remaining joint 3) of the length of material (29).

7. Process according to claim 3 as well as one or more of the other claims, **characterised in that** edges (edge regions 26) of the top material shapes (23, 24), which during the manufacture of cuffs protrude over the insert (22), are prior to bonding to the insert (22) folded upwards and downwards and passed through the bonding press (40) in this position.

8. Process according to claim 7, **characterised in that** the areas of the top material shapes (23, 24) which are not to be folded are during the folding process placed between two belt conveyers (holding belt 86; belt conveyer 43) and indisplaceably held by them.

9. Process according to claim 3 as well as one or more of the other claims, **characterised in that** with top material shapes (35, 36) which are substantially attached to the insert (34), the middle top material shape (35) is in particular on corners provided with cut-outs or punch-outs (notches 39), so that during bonding in the region of the punch-outs (notches 39) the top material shape (36) placed at the outside or the top is joined (bonded) to the insert (34).

10. Process according to claim 2 as well as one or more of the other claims, **characterised in that** the processing units (28; 37) are after leaving the bonding press (40) pre-stepped in a first sewing station, thereafter returned into the magazine and then delivered to a turning and pressing station.

11. Device for the manufacture of multi-layered individual parts of clothing articles, in particular of collars and cuffs, comprising a bonding station for bonding top material shapes and inserts, with conveyer belts for conveying processing units composed of top material shapes and inserts through the bonding station, as well as a magazine at the outlet of the bonding station for accommodating the processing units, in particular a bonding press, **characterised in that** the magazine (pallet magazine 41; stacking magazine 62, 67) on the outlet of the bonding station (bonding press 40) is arranged for the accommodation, storage and issue of individual processing units.

12. Device according to claim 11, **characterised in that** the magazine is arranged as a stacking magazine (62; 67) having a plurality of levels (carrier plates 66; 68) arranged on top of one another or, if appropriate, alongside one another for receiving and issuing a processing unit (28; 37).

13. Device according to claim 12, **characterised in that** the levels (carrier plates 66; 68) or the shelves of the stacking magazine (62; 67) are provided with cut-outs or slots (71) for manual and machine removal of processing units (28; 37) placed on the levels (carrier plates 66; 68) or on the shelves.

14. Device according to claim 11 as well as one or more of the other claims, **characterised in that** the magazine is arranged to be a pallet magazine (41) having a plurality of stackable, individually handled pallets (54), in which respect each pallet (54) is arranged to accommodate a processing unit (28; 37).

15. Device according to claim 12 or 14, **characterised in that** the levels (carrier plates 66; 68) of the stacking magazine (62; 67) or the pallets (54) are arranged by way of division into individual shelves, which can be handled each on its own and which are placed alongside one another, for accommodating a respective processing unit (28; 38).

16. Device according to claim 11, **characterised in that** the magazine (pallet magazine 41; stacking magazine 62, 67) is arranged to be movable and/or placeable onto a conveyer.

17. Device according to claim 11 as well as one or more of the other claims, **characterised in that** the storage surfaces (carrier plates 66; 68; pallet base plates 58) of the magazine (pallet magazine 41; stacking magazine 62, 67) can be moved away from one another in height and/or laterally so as to simplify the delivery and removal of the processing units (28; 37).

18. Device according to claim 11 as well as one or more of the other claims, **characterised in that** a folding mechanism (44) is arranged in front of the bonding station (bonding press (40) for folding (turning over) edge regions (26, 27) of the top material shapes (23, 24; 35, 36), in particular in the manufacture of cuffs.

19. Device according to claim 18, **characterised in that** the folding mechanism (44) comprises bending sheets (84, 85), which extend in the conveying direction (arrow 82) of the top material shapes (23, 24; 35, 36) and are shaped in such a manner that the edge regions (26, 27) are gradually folded during the transport of the top material shapes (23, 24; 35, 36).

20. Device according to claim 11 as well as one or more of the other claims, **characterised in that** the bonding station (bonding press 40) is preceded by a punching device (73) or a cutting device (79), so that inserts (22) can be fully or partially punched or cut out during the processing of the lengths of material (29).

21. Device according to claim 20, **characterised by** a continuous working process of the bonding station (bonding press 40), and a discontinuous working process of the punching device (73) or the cutting device (79), in which respect the punching device (73) or the cutting device (79) operates with a slight advance (buffer) to the bonding station (bonding press 40).

## Revendications

1. Procédé de fabrication de parties individuelles à plusieurs couches de pièces d'habillement, en particulier de manchettes et cols, dans lequel au moins une doublure revêtue, à coller au tronçon d'étoffe de dessus est disposée sur ce tronçon d'étoffe de dessus et ensuite soumise à traitement ultérieur, par couture, caractérisé en ce que toutes les parties devant former ultérieurement la partie individuelle, soit
- dans le cas d'un col = le tronçon d'étoffe de dessus (36) destiné au col intérieur,
le tronçon d'étoffe de dessus (35) destiné au col extérieur,
la doublure (34), le cas échéant au nombre de plusieurs,
- dans le cas d'une manchette = le tronçon d'étoffe de dessus (24) pour la manchette intérieure,
le tronçon d'étoffe de dessus (23) pour la manchette extérieure,
la doublure (22)
sont rassemblés, avant le processus de collage, pour former une unité d'ouvrage (28;37) et en ce que les unités d'ouvrage (28;37) ainsi formées, après avoir quitté la phase de collage (40), sont transportées dans un magasin et stockées dans celui-ci, en particulier de façon à pouvoir être prélevées individuellement.

2. Procédé selon la revendication 1, caractérisé en ce que le magasin, rempli des unités d'ouvrage (28;37), est amené à un poste de couture, pour effectuer un prélèvement individuel des unités d'ouvrage (28;37) et effectuer des travaux de couture, les unités d'ouvrage (28;37) cousues étant ensuite ramenées au magasin, qui est lui-même ensuite amené aux autres postes d'ouvrage.

3. Procédé selon la revendication 1 ou 2, caractérisé en ce que, dans le cas de la fabrication de manchettes, de cols et analogues, les tronçons d'étoffe de dessus (23,24;35,36) et les doublures (22;34) sont posés les uns au-dessus des autres dans l'ordre de succession (en partant du haut) : tronçon d'étoffe de dessus (24;36), tronçon d'étoffe de dessus (23;35), doublure (22;34), sur un transporteur à bande de la presse de collage (40), les tronçons d'étoffe de dessus (23,24;35,35) posés les uns sur les autres, par les faces droites (extérieures) et la doublure (22;34) reposant avec son revêtement tourné vers le tronçon d'étoffe supérieure (23;35).

4. Procédé selon la revendication 3, caractérisé en ce que, dans le cas de fabrication de manchettes et de cols, le tronçon d'étoffe de dessus (24;36) situé côté intérieur est disposé à plat, en position haute, et le tronçon d'étoffe de dessus (23;35) situé côté extérieur est posé sur la doublure (22;34).

5. Procédé selon la revendication 1, ainsi que selon l'une ou plusieurs des autres revendications, caractérisé en ce que la doublure (22) est amenée, sous forme de bande de matériau (29), continue, recouverte, à la presse de collage (40), les tronçons d'étoffe de dessus (23,24) étant posés sur la bande de matériau (29) et, après sortie de la presse de collage (40), la doublure (22) est découpée de la bande de matériau (29).

6. Procédé selon la revendication 5, caractérisé en ce qu'avant la pose des tronçons d'étoffe de dessus (23,24) sur la bande de matériau (29), la bande de matériau (29) est divisée, par estampage ou découpage, en doublures (22), de telle façon que les doublures (22) - lorsqu'on observe dans la direction du transport - soient encore reliées ensemble en au moins un endroit, au moyen d'un morceau de pièce (liaison restante 33) de la bande de matériau (29).

7. Procédé selon la revendication 3, ainsi que selon l'une ou plusieurs des autres revendications, caractérisé en ce que les bords (zones de bordure 26) dépassant de la doublure (22) lors de la fabrication de machettes, des tronçons d'étoffe de dessus (23,34) sont repliés vers le haut et le bas avant collage à la doublure (22) et transportés, dans cette position, dans la presse de collage (40)

8. Procédé selon la revendication 7, caractérisé en ce que les zones des tronçons d'étoffe de dessus (23,24) qui ne doivent pas être repliées sont situées pendant le processus de pliage entre deux transporteurs à bande (bande de maintien 88; transporteur à bande 43) et maintenues par celles-ci sans pouvoir glisser.

9. Procédé selon la revendication 3, ainsi que selon l'une ou plusieurs des autres revendications, caractérisé en ce que, dans le cas de tronçons d'étoffe de dessus (35,36) posés pratiquement en affleurement avec la doublure (34), le tronçon d'étoffe de dessus intermédiaire (35) est pourvu d'échancrures, respectivement d'ouvertures estampées (entailles 39), en particulier aux angles, de telle façon que, lors du collage dans la zone des échancrures (entailles 39), le tronçon d'étoffe de dessus (36) extérieur ou situé sur le dessus soit relié (collé) à la doublure (34).

10. Procédé selon la revendication 2, ainsi que selon l'une ou plusieurs des autres revendications, caractérisé en ce qu'après avoir quitté la presse de collage (40), les unités d'ouvrage (28;37) sont avancées de la valeur d'un pas, dans un premier poste de couture, puis ramenées dans le magasin et ensuite ramenées à un poste de retournement et de pressage.

11. Dispositif pour fabriquer des parties individuelles à plusieurs couches de pièces d'habillement, en particulier de manchettes et cols, avec un poste de collage en vue de coller ensemble des tronçons d'étoffe de dessus et des doublures, des bandes de transport destinées au transport d'unités d'ouvrage formées de tronçons d'étoffe de dessus et de doublures dans le poste de collage ainsi qu'un magasin, mis en circuit en aval du poste de collage, pour recevoir les unités d'ouvrage, en particulier une presse de collage, caractérisé en ce que le magasin (magasin à palettes 41; magasin à étages 62,67) disposé en aval du poste de collage (presse de collage 40) est réalisé pour recevoir, stocker et distribuer des unités d'ouvrage individuelles.

12. Dispositif selon la revendication 11, caractérisé en ce que le magasin est réalisé sous forme de magasin à étages (62;67), comportant une pluralité d'étages (plateaux supports 66;68) superposés et, le cas échéant, disposés les uns à côté des autres, chacun destinés à recevoir et distribuer une unité d'ouvrage (28;37).

13. Dispositif selon la revendication 12, caractérisé en ce que les étages (plateaux supports 66;68) respectivement les compartiments du magasin à étages (62;67) sont pourvus d'évidements ou de fentes (71), en vue d'un prélèvement manuel ou automatisé d'unités d'ouvrage (28;37) posées sur les étages (plateaux supports 66;68), respectivement dans les compartiments.

14. Dispositif selon la revendication 11, ainsi que selon l'une ou plusieurs des autres revendications, caractérisé en ce que le magasin est réalisé sous forme de magasin à palettes (41), avec une pluralité de palettes (54) empilables, manipulables individuellement, chaque palette (54) étant réalisée pour recevoir une unité d'ouvrage (28;37).

15. Dispositif selon la revendication 12 ou 14, caractérisé en ce que les étages (plateaux supports 66;68) du magasin à étages (62;67), respectivement les palettes (54), sont réalisés par subdivision en compartiments individuels, manipulables individuellement, situés les uns à côté des autres, pour recevoir chacun une unité d'ouvrage (28;37).

16. Dispositif selon la revendication 11, caractérisé en ce que le magasin (magasin à palettes 41; magasin à étages 62,67) est réalisé déplaçable et/ou pouvant être posé sur un transporteur.

17. Dispositif selon la revendication 11, ainsi que selon l'une ou plusieurs des autres revendications, caractérisé en ce que les faces de stockage (plateaux supports 66;68; plateaux de base de palette 58) du magasin (magasin à palettes 41; magasin à étages 62;67) sont déplaçables en hauteur et/ou latéralement en vue d'une extraction, pour faciliter l'insertion ainsi que le prélèvement des unités d'ouvrage (28;37).

18. Dispositif selon la revendication 11, ainsi que selon l'une ou plusieurs des autres revendications, caractérisé en ce qu'en amont du poste de collage (presse de collage 40) est disposé un dispositif de pliage (44), destiné à replier (retourner) les zones de bordure (26,27) des tronçons d'étoffe de dessus (23,24;35,36), en particulier dans le cas de fabrication de manchettes.

19. Dispositif selon la revendication 18, caractérisé en ce que le dispositif de pliage (44) est composé de tôles de repliage (84,85), s'étendant dans la direction du transport (flèche 82) des tronçons d'étoffe de dessus (23,24;35,36), formées de telle façon que le pliage des zones de bordure (26,27) s'effectue petit à petit lors du transport des tronçons d'étoffe de dessus (23,24;35,36).

20. Dispositif selon la revendication 11, ainsi que selon l'une ou plusieurs des autres revendications, caractérisé en ce qu'en amont du poste de collage (presse de collage 40) est disposé un dispositif d'estampage (73) ou un dispositif de découpage (79), de telle façon que lors du façonnage de bandes de matériau (29), des doublures (22) puissent être obtenues par estampage ou découpage, individualisées ou non.

21. Dispositif selon la revendication 20, caractérisé par un mode de fonctionnement continu du poste de collage (presse de collage 40) et un mode de fonctionnement discontinu du dispositif d'estampage (73) ou du dispositif de découpage (79), le dispositif d'estampage (73) ou le dispositif de découpage (79) travaillant avec une faible avance de travail (tampon) par rapport au poste de collage (presse de collage 40).
